# EUROPÄISCHE PATENTSCHRIFT

(11) **EP 2 132 423 B1**
(45) Veröffentlichungstag und Bekanntmachung des Hinweises auf die Patenterteilung: **17.11.2010**
(21) Anmeldenummer: 08735640.8
(22) Anmeldetag: 01.04.2008
(51) Int. Cl.: F01P 3/02, F02F 1/38

(54) **FLÜSSIGKEITSGEKÜHLTE BRENNKRAFTMASCHINE**
LIQUID-COOLED INTERNAL COMBUSTION ENGINE
MOTEUR À COMBUSTION INTERNE REFROIDI PAR LIQUIDE

(30) Priorität: 05.04.2007 AT 5372007
(43) Veröffentlichungstag der Anmeldung: 16.12.2009
(73) Patentinhaber: AVL List GmbH, 8020 Graz (AT)
(72) Erfinder: PÖSCHL, Robert, A-8045 Graz-Andritz (AT); ENNEMOSER, Andreas, A-8045 Graz (AT); BREITENBERGER, Manfred, A-8042 Graz (AT)
(74) Vertreter: Babeluk, Michael
(86) Internationale Anmeldenummer: PCT/EP2008/053866
(87) Internationale Veröffentlichungsnummer: WO 2008/122544

(56) Entgegenhaltungen:
- FR-A- 2 855 555
- FR-A- 2 907 502
- JP-A- 8 218 873
- JP-A- 2003 201 842

## Beschreibung

Die Erfindung betrifft eine flüssigkeitsgekühlte Brennkraftmaschine mit einem Zylindergehäuse für zumindest einen Zylinder und zumindest einem Zylinderkopf, wobei der zumindest eine Zylinder im Zylindergehäuse von einem Kühlmantel umgeben ist und wobei im mit dem Zylindergehäuse verbundenen Zylinderkopf ein an ein Feuerdeck grenzender unterer Teilkühlraum und ein mit diesem über zumindest eine Überströmöffnung strömungsverbundener oberer Teilkühlraum angeordnet ist, wobei vom unteren Teilkühlraum ein mit einer Drucksenke verbindbarer Kühlmittelaustritt ausgeht.

Aus der AT 005.939 U1 ist ein Zylinderkopf für eine flüssigkeitsgekühlte Brennkraftmaschine mit einer an ein Feuerdeck grenzenden Kühlraumanordnung bekannt, welche durch ein im Wesentlichen parallel zum Feuerdeck ausgebildetes Zwischendeck in einen feuerdeckseitigen unteren Teilkühlraum und einen an diesen in Richtung der Zylimderachse anschließenden oberen Teilkühlraum unterteilt ist. Der untere und der obere Teilkühlraum sind durch zumindest eine Überströmöffnung miteinander strömungsverbunden. In dem oberen Teilkühlraum mündet ein mit einer Druckquelle verbindbarer Kühlmitteleintritt ein, vom unteren Teilkühlraum geht ein mit einer Drucksenke verbindbarer Kühlmittelaustritt aus. Somit strömt das Kühlmittel im Motorbetrieb von der Druckquelle kommend in den oberen Teilkühlraum und von diesem über die Überströmöffnung in den unteren Teilkühlraum und von dieser zur Drucksenke. Weiters strömt das Kühlmittel vom unteren Teilkühlraum über Verbindungsöffnungen im Feuerdeck in den Kühlmantel des Zylindergehäuses. Nachteilig ist, dass der Bereich der Zylinderbuchsen zu schwach gekühlt wird. Ein weiterer Nachteil ist, dass die Strömungsrichtung vom oberen Teilkühlraum über den unteren Teilkühlraum in den Kühlmantel des Zylindergehäuses entgegen der Thermosyphonwirkung im gesamten Kühlsystem erfolgt, was den Durchfluss des Kühlmittels speziell im Notbetrieb nachteilig beeinflusst.

Aufgabe der Erfindung ist es, diese Nachteile zu vermeiden und unter Nutzung der physikalischen Thermosyphonwirkung eine verbesserte Kühlung von thermisch kritischen Bereichen, insbesondere des unteren Teilkühlraums des Zylinderkopfes und der Zylinderbuchsen, zu erreichen.

Erfindungsgemäß wird dies dadurch erreicht, dass in den Kühlmantel des Zylindergehäuses zumindest ein mit einer Druckquelle verbindbarer Kühlmitteleintritt einmündet und dass der Kühlmantel über zumindest einen Steigkanal direkt mit dem oberen Teilkühlraum strömungsverbunden ist, so dass Kühlmittel im Motorbetrieb von der Druckquelle in den Kühlmantel des Zylindergehäuses und von diesem in den oberen Teilkühlraum des Zylinderkopfes und weiter über die Überströmöffnung in den unteren Teilkühlraum und von diesem zur Drucksenke strömt. Dabei ist vorgesehen, dass das Kühlmittel von einer Druckquelle kommend in den Kühlmantel des Zylindergehäuses eingebracht und von diesem direkt dem oberen Teilkühlraum zugeführt wird und dass das Kühlmittel vom oberen Teilkühlraum über zumindest eine Überströmöffnung pro Zylinder in den unteren Teilkühlraum zugeführt und weiter vom unteren Teilkühlraum einer Drucksenke außerhalb der Brennkraftmaschine zugeführt wird, wobei vorzugsweise das Kühlmittel pro Zylinder den Kühlraum, den oberen Teilkühlraum und den unteren Teilkühlraum im Wesentlichen in Motorquerrichtung durchströmt.

Besonders vorteilhaft ist es, wenn an einer Längsseite des Zylindergehäuses ein Kühlmittelverteilerraum angeordnet ist, wobei vorzugsweise der Kühlmantel über zumindest einen Kühlmitteleintritt pro Zylinder mit dem Verteilerraum strömungsverbunden ist. Um eine gleichmäßige Zuströmung des Kühlmittels in den oberen Teilkühlraum zu erreichen, ist vorgesehen, dass der Zylinderkopf an beiden Längsseiten Steigkanäle zur Strömungsverbindung des Kühlmantels mit dem oberen Teilkühlraum aufweist, wobei vorzugsweise pro Zylinder zumindest zwei an gegenüberliegenden Längsseiten angeordnete Steigkanäle vorgesehen sind.

In Weiterführung der Erfindung kann vorgesehen sein, dass der Kühlmantel über Bypassöffnungen mit definiertem Strömungsquerschnitt mit dem unteren Teilkühlraum direkt verbunden ist, wobei die Bypassöffnungen durch Strömungsübertritte in der Zylinderkopfdichtung gebildet sind. Dadurch können eventuell im Kühlmantel entstehende Dampfblasen unmittelbar in den unteren Teilkühlraum des Zylinderkopfes abgeleitet werden. Weiters kann durch die Bypassöffnungen eine gezielte Kühlung von thermisch kritischen Bereichen, beispielsweise im Bereich der Auslassventilstege, im Notbetrieb bewirkt werden.

Eine ausgeprägte Querströmung des Kühlmittels wird erreicht, wenn pro Zylinder ein unterer Teilkühlraum vorgesehen ist, wobei die unteren Teilkühlräume zwei benachbarter Zylinder voneinander getrennt sind. Jeder untere Teilkühlraum kann dabei über zumindest einen Kühlmittelaustritt mit einem an einer Längsseite des Zylinderkopfes angeordneten Kühlmittelsammler verbunden ist. Der obere Teilkühlraum kann dagegen für mehrere Zylinder in Längsrichtung durchgehend ausgebildet sein.

Um eine Dampfansammlung im oberen Teilkühlraum zu vermeiden, ist es vorteilhaft, wenn der obere Teilkühlraum über zumindest eine Entdampfungsöffnung mit geringem Querschnitt mit dem Kühlmittelsammelraum strömungsverbunden ist. Alternativ dazu ist es auch möglich, denn oberen Teilkühlraum über eine Entdampfungsöffnung mit einem Ausgleichsbehälter des Kühlsystems zu verbinden.

Die Erfindung wird im Folgenden anhand der Figuren näher erläutert. Es zeigen:
- Fig. 1: schematisch ein Kühlsystem für die erfindungsgemäße Brennkraft- maschine; und
- Fig. 2: die Brennkraftmaschine in einem Querschnitt.

Die Brennkraftmaschine 1 weist ein Zylindergehäuse 2 und einen Zylinderkopf 3 auf. Zur Kühlung ist ein Kühlsystem 4 mit einer Kühlflüssigkeit vorgesehen, welche einen Kühlmantel 5 im Zylindergehäuse 2 und obere, sowie untere Teilkühlräume 6, 7 im Zylinderkopf 3 durchströmt. Der obere Teilkühlraum 6 und der untere Teilkühlraum 7 sind dabei über zumindest eine Überströmöffnung 8, 9 pro Zylinder miteinander strömungsverbunden. An gegenüberliegenden Längsseiten 3a, 3b des Zylinderkopfes 3 sind Steigkanäle 10, 11 angeordnet, welche den oberen Teilkühlraum 6 mit dem Kühlmantel 5 des Zylindergehäuses 2 verbinden. Der Kühtmantel 5 des Zylindergehäuses 2 ist über zumindest einen Kühlmitteleintritt 12 pro Zylinder 13 mit einem sich über eine Längsseite-3a erstreckenden Kühlmittelverteilerraum 20 verbunden. Der untere Teilkühlraum 7 mündet über zumindest einen Kühlmittelaustritt 14 pro Zylinder 13 in einen an der Längsseite 3a des Zylinderkopfes 3 angeordneten Kühlmittelsammelraum 15 ein. Weiters können Bypassöffnungen 16, 17 im Feuerdeck 18 angeordnet sein, die den Kühlmantel 5 direkt mit dem unteren Teilkühlraum 7 verbinden. Die Bypassöffnungen 16, 17 weisen einen durch Strömungsübertritte in der Zylinderkopfdichtung 21 gebildete, genau definierten Überströmquerschnitt auf, so dass nur eine relativ kleine Kühlmittelmenge direkt in den unteren Teilkühlraum 7 überströmen kann.

Um eine Dampfansammlung im oberen Teilkühlraum 6 zu vermeiden, ist es vorteilhaft, wenn der obere Teilkühlraum 6 über eine Entdampfungsöffnung 22 mit geringem Querschnitt mit dem Kühlmittelsammelraum 15 an zumindest einem Zylinder strömungsverbunden ist.

Das Kühlmittel strömt entsprechend den Pfeilen P von einer nicht weiter dargestellten Kühlmittelpumpe kommend in den Kühlmittelverteilerraum 20 und gelangt großteils über Kühlmitteleintritte 12 in den Kühlmantel 5 um die Zylinderbuchsen 13, bzw. über den Steigkanal 10 direkt in den oberen Teilkühlraum. Das Zylindergehäuse 2 wird vom Kühlmittel in Querrichtung durchströmt. Das Kühlmittel gelangt weiters über die Steigkanäle 10, 11 in den oberen Teilkühlraum 6, wobei der Anteil der Kühlmittelmenge durch den Kühlmantel 5 durch die geometrische Gestaltung der Steigkanäle 10, 11 und entsprechender Dichtungsöffnungen eingestellt werden kann. Das gesamte Kühlmittel-wird über die Überströmöffnungen 8, 9 in den unteren Teilkühlraum 7 geführt. Der untere Teilkühlraum 7 wird - wie der obere Teilkühlraum 6 - im Wesentlichen in radialer Richtung quer zum Motor durchströmt, wobei das Kühlmittel über die Kühlmittelaustritte 14 an der Längsseite 3a des Zylinderkopfes 3 in den Kühlmittelsammelraum 15 gelangt. Vom Kühlmittelsammelraum 15 wird das Kühlmittel zu einem Flüssigkeitskühler 19 und schließlich über die Kühlmittelpumpe wieder dem Kühlmittelverteilerraum 20 zugeführt.

Die Erfindung wurde an Hand einer Brennkraftmaschine mit mehreren Zylindern und einem durchgehenden Zylinderkopf beschrieben. Sie kann aber auch bei Einzylindermotoren angewendet werden.

## Patentansprüche

1. Flüssigkeitsgekühlte Brennkraftmaschine (1) mit einem Zylindergehäuse (2) für zumindest einen Zylinder (13) und zumindest einem Zylinderkopf (3), wobei der zumindest eine Zylinder (13) im Zylindergehäuse (2) von einem Kühlmantel (5) umgeben ist und wobei im mit dem Zylindergehäuse (2) verbundenen Zylinderkopf (3) ein an ein Feuerdeck (18) grenzender unterer Teilkühlraum (7) und ein mit diesem über zumindest eine Überströmöffnung (8, 9) strömungsverbundener oberer Teilkühlraum (6) angeordnet ist, wobei vom unteren Teilkühlraum (7) ein mit einer Drucksenke verbindbarer Kühlmittelaustritt (14) ausgeht, **dadurch gekennzeichnet, dass** in den Kühlmantel (5) des Zylindergehäuses (2) zumindest ein mit einer Druckquelle verbindbarer Kühlmitteleintritt (12) einmündet und dass der Kühlmantel (5) über zumindest einen Steigkanal (10, 11) direkt mit dem oberen Teilkühlraum (6) strömungsverbunden ist, so dass Kühlmittel im Motorbetrieb von der Druckquelle in den Kühlmantel (5) des Zylindergehäuses (2) und von diesem in den oberen Teilkühlraum (6) des Zylinderkopfes (3) und weiter über die Überströmöffnung (8, 9) in den unteren Teilkühlraum (7) und von diesem zur Drucksenke strömt.

2. Brennkraftmaschine (1) nach Anspruch 1, **dadurch gekennzeichnet, dass** an einer Längsseite (3a) des Zylindergehäuses (2) ein Kühlmittelverteilerraum (20) angeordnet ist, wobei vorzugsweise der Kühlmantel (5) über zumindest einen Kühlmitteleintritt (12) pro Zylinder (13) mit dem Kühlmittelverteilerraum (20) strömungsverbunden ist.

3. Brennkraftmaschine (1) nach Anspruch 1 oder 2, **dadurch gekennzeichnet, dass** der Zylinderkopf (3) an beiden Längsseiten (3a, 3b) Steigkanäle (10, 11) zur Strömungsverbindung des Kühlmantels (5) mit dem oberen Teilkühlraum (6) aufweist, wobei vorzugsweise pro Zylinder (13) zumindest zwei an gegenüberliegenden Längsseiten (3a, 3b) angeordnete Steigkanäle (10, 11) vorgesehen sind.

4. Brennkraftmaschine (1) nach einem der Ansprüche 1 bis 3, **dadurch gekennzeichnet, dass** der Kühlmantel (5) über Bypassöffnungen (16, 17) mit definiertem Strömungsquerschnitt mit dem unteren Teilkühlraum (7) direkt strömungsverbunden ist, wobei die Bypassöffnungen (16, 17) durch Strömungsübertritte in der Zylinderkopfdichtung (21) gebildet sind.

5. Brennkraftmaschine (1) nach einem der Ansprüche 1 bis 4, **dadurch gekennzeichnet, dass** pro Zylinder (13) ein unterer Teilkühlraum (7) vorgesehen ist, wobei die unteren Teilkühlräume (7) zwei benachbarter Zylinder (13) voneinander getrennt sind.

6. Brennkraftmaschine (1) nach Anspruch 5, **dadurch gekennzeichnet, dass** jeder untere Teilkühlraum (7) über zumindest einen Kühlmittelaustritt (14) mit einem an einer Längsseite (3a) des Zylinderkopfes (3) angeordneten Kühlmittelsammler (15) verbunden ist.

7. Brennkraftmaschine (1) nach einem der Ansprüche 1 bis 6, **dadurch gekennzeichnet, dass** der obere Teilkühlraum (6) für mehrere Zylinder (13) durchgehend ausgebildet ist.

8. Brennkraftmaschine (1) nach einem der Ansprüche 1 bis 7, **dadurch gekennzeichnet, dass** der obere Teilkühlraum (6) über zumindest eine Entdampfungsöffnung (22) mit dem Kühlmittelsammelraum (15) strömungsverbunden ist.

9. Verfahren zur Kühlung einer Brennkraftmaschine (1) nach einem der Ansprüche 1 bis 8, **dadurch gekennzeichnet, dass** das Kühlmittel von einer Druckquelle kommend in den Kühlmantel (5) des Zylindergehäuses (2) eingebracht und von diesem direkt dem oberen Teilkühlraum (6) zugeführt wird und dass das Kühlmittel vom oberen Teilkühlraum (6) über zumindest eine Überströmöffnung (8, 9) pro Zylinder in den unteren Teilkühlraum (7) zugeführt und weiter vom unteren Teilkühlraum (7) einer Drucksenke außerhalb der Brennkraftmaschine (1) zugeführt wird.

10. Verfahren nach Anspruch 9, **dadurch gekennzeichnet, dass** das Kühlmittel pro Zylinder (13) den Kühlmantel (5), den oberen Teilkühlraum (6) und den unteren Teilkühlraum (7) im Wesentlichen radialsymmetrisch durch die Ventilbrücken durchströmt.

11. Verfahren nach Anspruch 9 oder 10, **dadurch gekennzeichnet, dass** das Kühlmittel pro Zylinder (13) den Kühlmantel (5), den oberen Teilkühlraum (6) und den unteren Teilkühlraum (7) im Wesentlichen in Motorquerrichtung durchströmt.

## Claims

1. A liquid-cooled internal combustion engine (1), comprising a cylinder housing (2) for at least one cylinder (13) and at least one cylinder head (3), with the at least one cylinder (13) in the cylinder housing (2) being enclosed by a cooling jacket (5) and with a bottom partial cooling chamber (7) adjacent to a fire deck (18) and an upper partial cooling chamber (6) which is flow-connected with the same via at least one transfer opening (8, 9) being arranged in the cylinder head (3) which is connected with the cylinder housing (2), with a coolant outlet (14) which can be connected with a pressure sink originating from the bottom partial cooling chamber (7), **characterised in that** at least one coolant inlet (12) which can be connected with a pressure source opens into the cooling jacket (5) of the cylinder housing (2) and that the cooling jacket (5) is flow-connected directly with the upper partial cooling chamber (6) via at least one riser manifold (10, 11), so that coolant flows in engine operation from the pressure source to the cooling jacket (5) of the cylinder housing (2) and from there to the upper partial cooling chamber (6) of the cylinder head (3) and further via the transfer opening (8, 9) into the bottom partial cooling chamber (7) and from there to the pressure sink.

2. An internal combustion engine (1) according to claim 1, **characterised in that** a coolant distribution chamber (20) is arranged on a longitudinal side (3a) of the cylinder housing (2), with preferably the cooling jacket (5) being flow-connected with the distribution chamber (20) via at least one coolant inlet (12) per cylinder (13).

3. An internal combustion engine (1) according to claim 1, **characterised in that** the cylinder head (3) comprises riser manifolds (10, 11) on both longitudinal sides (3a, 3b) for producing the flow connection of the coolant jacket (5) with the upper partial cooling chamber (6), with at least two riser manifolds (10, 11) which are arranged on opposite longitudinal sides (3a, 3b) being preferably arranged per cylinder (13).

4. An internal combustion engine (1) according to claim 1, **characterised in that** the cooling jacket (5) is directly connected with the bottom partial cooling chamber (7) via bypass openings (16, 17) with a defined flow cross section, with the bypass openings (16, 17) being formed by flow transfers in the cylinder head gasket (21).

5. An internal combustion engine (1) according to claim 1, **characterised in that** a bottom partial cooling chamber (7) is provided for each cylinder (13), with the bottom partial cooling chambers (7) of two adjacent cylinders (13) being separated from each other.

6. An internal combustion engine (1) according to claim 5, **characterised in that** each bottom partial cooling chamber (7) can be connected via at least one coolant outlet (14) with a coolant collector (15) arranged on one longitudinal side (3a) of the cylinder head (3).

7. An internal combustion engine (1) according to claim 1, **characterised in that** the upper partial cooling chamber (6) is arranged continuously for several cylinders (13).

8. An internal combustion engine (1) according to claim 1, **characterised in that** the upper partial cooling chamber (6) is flow-connected with the coolant collecting chamber (15) via at least one devaporization opening (22).

9. A method for cooling an internal combustion engine (1) according to claim 1, **characterised in that** the coolant, coming from the pressure source, is introduced into the cooling jacket (5) of the cylinder housing (2) and is supplied from there directly to the upper partial cooling chamber (6), and that the coolant is supplied from the upper partial cooling chamber (6) via at least one transfer opening (8, 9) per cylinder into the bottom partial cooling chamber (7) and further from the bottom partial cooling chamber (7) to a pressure sink outside of the internal combustion engine (1).

10. A method according to claim 9, **characterised in that** the coolant flows per cylinder (13) through the cooling jacket (5), the upper partial cooling chamber (6) and the bottom partial cooling chamber (7) substantially in a radially symmetrical manner through the valve crossheads.

11. A method according to claim 9 or 10, **characterised in that** the coolant flows per cylinder (13) through the cooling jacket (5), the upper partial cooling chamber (6) and the bottom partial cooling chamber (7) substantially in a transverse direction to the engine.

## Revendications

1. Moteur à combustion interne (1) refroidi par du liquide comportant un bloc cylindre (2) avec au moins un cylindre (13) et au moins une culasse de cylindre (3),
- au moins un cylindre (13) du bloc cylindres (2) étant entouré par une chemise de refroidissement (5), et
- la culasse de cylindres (3) reliée au bloc cylindres (2) comporte une chambre partielle inférieure de refroidissement (7), adjacente à la paroi chaude (18) et une chambre partielle supérieure de refroidissement (6), communiquant pour les fluides avec la chambre partielle inférieure de refroidissement (7), par au moins un orifice de débordement (8, 9),
- une sortie de liquide de refroidissement (14) de la chambre partielle inférieure de refroidissement (7) étant reliée à un puits de pression, moteur **caractérisé en ce qu'**
- au moins une entrée de liquide de refroidissement (12) reliée à une source de pression débouche dans la chemise de refroidissement (5) du bloc cylindres (2), et
- la chemise de refroidissement (5) est reliée par au moins un canal montant (10, 11) directement avec la chambre partielle supérieure de refroidissement (6) par une liaison fluidique, de façon que du liquide de refroidissement passe lorsque le moteur fonctionne, de la source de pression dans la chemise de refroidissement (5) du bloc cylindres (2) et de celle-ci dans la chambre partielle supérieure de refroidissement (6) de la culasse de cylindres (3) et ensuite par les orifices de débordement (8, 9) dans la chambre partielle inférieure de refroidissement (7) et de celui-ci vers le puits de pression.

2. Moteur à combustion interne (1) selon la revendication 1, **caractérisé en ce que**
le grand côté (3a) du bloc cylindres (2) comporte une chambre de distribution de liquide de refroidissement (20),
de préférence la chemise de refroidissement (5) est reliée de manière fluidique par au moins une entrée de liquide de refroidissement (12) par cylindre (13) à la chambre de répartition de liquide de refroidissement (20).

3. Moteur à combustion interne (1) selon la revendication 1 ou 2, **caractérisé en ce que**
sur les deux grands côtés (3a, 3b), la culasse de cylindres (3) comporte des canaux montants (10, 11) pour réaliser la liaison fluidique entre le canal de refroidissement (5) et la chambre partielle supérieure de refroidissement (6),
et de préférence par cylindre (13), on a au moins deux canaux montants (10, 11) opposés sur les grands côtés (3a, 3b).

4. Moteur à combustion interne (1) selon l'une des revendications 1 à 3,
**caractérisé en ce que**
la chemise de refroidissement (5) est reliée par des orifices de dérivation (16, 17) ayant une section d'écoulement définie, à la chambre partielle inférieure de refroidissement (7), par une liaison fluidique directe,
les orifices de dérivation (16, 17) étant formés par des passages fluidiques dans le joint de la culasse de cylindres (21).

5. Moteur à combustion interne (1) selon l'une des revendications 1 à 4,
**caractérisé par**
une chambre partielle inférieure de refroidissement (7) par cylindre (13), et
les chambres partielles inférieures (7) de deux cylindres voisins (13) étant séparées l'une de l'autre.

6. Moteur à combustion interne (1) selon la revendication 5,
**caractérisé en ce que**
chaque chambre partielle inférieure de refroidissement (7) débouche par au moins une sortie de fluide de refroidissement (14) reliée à un collecteur de liquide de refroidissement (15) installé contre un grand côté (3a) de la culasse de cylindres (3).

7. Moteur à combustion interne (1) selon l'une des revendications 1 à 6,
**caractérisé en ce que**
la chambre partielle supérieure de refroidissement (6) est continue pour plusieurs cylindres (13).

8. Moteur à combustion interne (1) selon l'une des revendications 1 à 7,
**caractérisé en ce que**
la chambre partielle supérieure (6) est reliée par au moins un orifice de suppression de vapeur (22) à la chambre collectrice de liquide de refroidissement (15) par une liaison fluidique.

9. Procédé de refroidissement d'un moteur à combustion interne (1) selon l'une des revendications 1 à 8,
**caractérisé en ce qu'**
on prélève du liquide de refroidissement d'une source de pression, pour arriver dans la chemise de refroidissement (5) du bloc cylindres (2) et de celui-ci, directement dans la chambre partielle supérieure de refroidissement (6) d'où l'agent de refroidissement est fourni de la chambre partielle supérieure de refroidissement (6) à travers au moins un orifice de débordement (8, 9) par cylindre dans la chambre partielle inférieure de refroidissement (7) et à partir de cette chambre partielle inférieure de refroidissement (7) vers un puits de pression extérieur au moteur à combustion interne (1).

10. Procédé selon la revendication 9,
**caractérisé en ce que**
par cylindre (13) l'agent de refroidissement traverse l'enveloppe de refroidissement (5), la chambre partielle supérieure (6) et la chambre partielle inférieure de refroidissement (7), d'une manière essentiellement symétrique radialement en traversant les ponts de soupapes.

11. Procédé selon la revendication 9 ou 10,
**caractérisé en ce que**
pour chaque cylindre (13), le liquide de refroidissement traverse l'enveloppe de refroidissement (5), la chambre partielle supérieure (6), et la chambre partielle inférieure (7), principalement dans la direction transversale du moteur.
